# EUROPÄISCHE PATENTSCHRIFT

(11) **EP 0 473 619 B1**
(45) Veröffentlichungstag und Bekanntmachung des Hinweises auf die Patenterteilung: **18.08.1993**
(21) Anmeldenummer: 90906912.2
(22) Anmeldetag: 18.05.1990
(51) Int. Cl.: H01H 71/74, H01H 71/52

(54) **SCHALTMECHANISMUS FÜR EINEN LEITUNGSSCHUTZSCHALTER**
SWITCHING MECHANISM FOR A LINE PROTECTIVE SWITCH
MECANISME DE COMMUTATION POUR DISJONCTEUR DE PROTECTION

(30) Priorität: 27.05.1989 DE 3917326
(43) Veröffentlichungstag der Anmeldung: 11.03.1992
(73) Patentinhaber: Licentia Patent-Verwaltungs-GmbH, 60596 Frankfurt (DE)
(72) Erfinder: KROPP, Dieter, D-3258 Aerzen 1 (DE); SCHOLZ, Gerhard, D-4924 Barntrup (DE); BÖKER, Günter, D-3250 Hameln 8 (DE)
(74) Vertreter: Vogl, Leo, Dipl.-Ing.
(86) Internationale Anmeldenummer: DE9000374
(87) Internationale Veröffentlichungsnummer: WO9015431

(56) Entgegenhaltungen:
- DE-A- 2 943 696
- DE-B- 1 067 514
- DE-U- 8 500 461
- FR-A- 2 581 243

## Beschreibung

Die Erfindung betrifft einen Schaltmechanismus für einen Leitungsschutzschalter, bei dem mittels eines in Ausschaltrichtung federbelasteten Handbedienungsknebels und eines an diesem schwenkbar angelenkten Klinkenhebels ein Kontakthebel gegen die Wirkung einer Feder in Schließstellung mit einem festen Kontaktstück bringbar und in dieser Schließstellung mit Unterstützung der Feder gehalten ist, wobei der Kontakthebel über eine Verklinkungsstelle am Klinkenhebel abgestützt ist, sowie mit einem auf die Verklinkungsstelle einwirkenden, schwenkbar gelagerten Auslösehebel, der von einem magnetischen Auslöser verdrehbar ist, mit einem vom Auslösehebel getrennt schwenkbar gelagerten Entklinkungshebel, der seinerseits in einer zur Schwenkebene des Auslösehebels parallelen Ebene angeordnet ist, und mit einem starr im Gehäuse angeordneten, als Bimetallstreifen ausgeführten thermischen Auslöser.

Ein solcher Schaltmechanismus ist aus der DE-A- 29 43 696 bekannt. Hierbei bilden der Kontakthebel und eine separat gelagerte Schaltklinke gemeinsam mit einem als Klinkenhebel dienenden Bügel die Verklinkungsstelle. über jeweils eine Feder sind der Kontakthebel und die Schaltklinke derart gegenseitig verspannt, daß sie den Bügel klammerartig umfassen und dieser sich an den beiden genannten Verklinkungspartnern abstützen kann. Bei einer Schwenkbewegung am Handbedienungsknebel schiebt der so an der Verklinkungsstelle gehaltene Bügel den Kontakthebel in die Schließstellung gegen das Festkontaktstück. Die Schaltklinke ihrerseits hat einen Ansatz, auf den der magnetische Auslöser im Kurzschlußfall arbeitet. Dabei verschwenkt die Schaltklinke und gibt an der Verklinkungsstelle die Umklammerung des Bügels frei, so daß der Kontakthebel in die Ausschaltrichtung schwenken kann. Des weiteren greift an der Schaltklinke ein Kupplungshebel an, der vom thermischen Auslöser bei überstrom verdreht wird. Auch in diesem Falle wird so letztlich die Schaltklinke verschwenkt, so daß der Bügel freigegeben wird und der Kontakthebel abschalten kann. Von Nachteil bei diesem Schaltmechanismus sind die drei an der Verklinkungsstelle beteiligten Verklinkungspartner mit einer ungünstigen Kraftangriffsrichtung des Bügels. Hinzu kommt ein erheblicher Einfluß der beiden Federn auf die Verklinkungskraft. Die durch Zwischenglieder auf die Schaltklinke übertragenen Auslösebewegungen sind zwar bedingt entkoppelt, wirken aber letztlich auf die Schaltklinke und führen zu einer ungünstigen Massenanhäufung und einer dadurch bedingten größeren Stoß- und Rüttelempfindlichkeit des Schalters.

Weiterhin ist ein Selbstschalter bekannt (DE-A- 35 15 297), bei dem je ein magnetisches und thermisches Auslöseorgan mittels einzeln einstellbarer übertragungsglieder in Wirkverbindung mit einer Verklinkungsstelle der Schaltmechanik befindlich sind. Das übertragungsglied für das thermische Auslöseorgan ist ein von einem starren, nicht justierbaren Bimetallstreifen beaufschlagter Zwischenhebel, der seinerseits auf einen die Verklinkungsstelle lösenden Hebel einwirkt. Dieser Hebel ist auch vom magnetischen Auslöseorgan über einen Kupplungshebel und einen Bügel in Entklinkungsrichtung verschwenkbar. Durch die getrennte Anordnung der übertragungsglieder ist besonders die Einstellung des Bimetallauslösers vereinfacht. Letztlich werden jedoch die Bewegungen beider Auslöseorgane auf einen gemeinsamen Auslösehebel übertragen. Damit ergibt sich auch bei dieser Anordnung eine gegenseitige Kopplung der Auslöseorgane.

Des weiteren ist in DE-U-8 500 461 eine aus einem Kontakthebel und einem Klinkenhebel bestehende Verklinkungsanordnung offenbart, die einen direkt auf die Verklinkungsstelle einwirkenden Auslösehebel aufweist. Dieser überträgt die Bewegungen der Auslöseorgane nicht unabhängig voneinander auf die Verklinkungsstelle, sondern die Auslösebewegungen beeinflussen sich gegenseitig. Von Nachteil ist also auch hier die gegenseitige Kopplung der Auslöseorgane.

Der Erfindung liegt die Aufgabe zugrunde, die Nachteile der bekannten Schalter zu vermeiden und den eingangs erwähnten Schaltmechanismus derart zu vereinfachen, daß die von den Auslöseorganen gesteuerten Entklinkungsbewegungen vollständig voneinander entkoppelt sind und der thermische Auslöser sich unabhängig vom magnetischen Auslöser optimal an die Verklinkungsstelle anpassen läßt.

Diese Aufgabe wird durch einen Schaltmechanismus mit den kennzeichnenden Merkmalen des Anspruchs 1 gelöst. Weiterbildungen und vorteilhafte Ausgestaltungen der Erfindung sind Gegenstände der Unteransprüche.

Bei dem erfindungsgemäßen Schaltmechanismus sind in vorteilhafter Weise der magnetische Auslöseweg und der thermische Auslöseweg in ihrer Wirkung auf die Entklinkungsstelle vollständig voneinander getrennt. Da außerdem nur wenige Teile vorhanden sind, wird eine hohe Schock- und Rüttelsicherheit erzielt. Bei der Einstellung des thermischen Auslösesystems tritt zudem keine Verformung von Bauteilen auf, so daß das ganze System relativ unempfindlich ist. Aufgrund geringer zu bewegender Massen zeigt der gesamte Schaltmechanismus überdies ein äußerst schnelles Abschaltverhalten.

Anhand der Zeichnung ist die Erfindung an einem Ausführungsbeispiel nachstehend näher erläutert.

Der in der einzigen Zeichnungsfigur schematisch gezeigte, in Ausschaltstellung befindliche Schaltmechanismus eines Leitungsschutzschalters hat einen schwenkbaren Handbedienungsknebel (1), an dem ein bügelförmiger Klinkenhebel (2) drehbar angelenkt ist. Dieser bildet mit seinem abgewinkelten freien Ende (2a) eine Verklinkungsfläche, die mit einer Verklinkungsnase (3a) eines vorzugsweise starren Kontakthebels (3) zusammenwirkt. Mittels eines Langloches (3b) ist der Kontakthebel schwenkbar auf einer Achse (3c) gelagert und wird seinerseits in Ausschaltrichtung von einer Zugfeder (4) belastet, die zwischen Langloch (3b) und Verklinkungsnase (3a) angreift. Am gegenüberliegenden Hebelarm arbeitet der Kontakthebel mit seinem kontaktseitigen Ende (3d) auf ein Festkontaktstück (5).

Wird der Handbedienungsknebel (1) im Gegenuhrzeigersinn in die in Strich-Punkt-Linien angedeutete Lage (1') gekippt, so kommt der über eine Feder (2b) im Uhrzeigersinn belastete Klinkenhebel (2) mit seiner Verklinkungsfläche vor die Verklinkungsnase (3a) zu liegen und dreht anschließend den Kontakthebel um die Achse (3c) im Uhrzeigersinn entgegen der Kraft der Zugfeder (4). Dabei berührt der Kontakthebel mit seinem kontaktseitigen Ende (3d') das Festkontaktstück (5), um danach innerhalb des Langloches (3b) von der Achse (3c) abzuheben, so daß die Zugfeder (4) jetzt den Kontaktdruck erzeugt und den Schaltmechanismus verspannt. Das Langloch (3b) im Kontakthebel dient somit als Drehpunkt, ermöglicht die übertotpunkt-Verspannung des aus Handbedienungsknebel (1) und Klinkenhebel (2) gebildeten Kniegelenkes und stellt eine ausreichende Abbrandreserve zur Verfügung.

Des weiteren sind im lediglich angedeuteten Gehäuse (6) des Leitungsschutzschalters in Reihenschaltung mit der Kontaktstelle (3d, 5) ein thermischer Auslöser (8) und ein magnetischer Auslöser (9) angeordnet. Der thermische Auslöser zur Begrenzung des überstromes ist als einfacher glatter Bimetallstreifen (8a) ausgebildet und mit seinem Fußpunkt (8b) vorzugsweise an einer rückwärtigen Verlängerung einer Lichtbogenleitschiene (10), die zur unterhalb der Kontaktstelle befindlichen Löschkammer (7) des Schalters gehört, starr befestigt. Vom Fußpunkt (8b) führt auch eine Leitung (11a) zu einer Anschlußklemme (11). Der nicht justierbare, etwa im gleichen Richtungssinn wie der Kontakthebel angeordnete Bimetallstreifen ist an seinem bei Wärmeeinfluß lageveränderlichen freien Ende (8c) über eine flexible Leitung (8d) mit dem Kontakthebel (3) verbunden und greift mit seinem freistehenden Ende (8c) hinter einen Entklinkungshebel (12). Dieser ist als Winkelhebel ausgebildet und seinerseits auf einem noch näher zu beschreibenden Lagerkörper (13) schwenkbar gelagert.

Der Entklinkungshebel (12) ist vorzugsweise ein Stanzteil, welches durch Oberflächenbehandlung elektrisch nichtleitend ausgebildet ist, oder ein Formteil aus einem nichtleitenden Werkstoff. Mit seinem Hebelarm (12a) greift der Entklinkungshebel (12) unter das abgewinkelte Ende (2a) des Klinkenhebels (2), wobei die Oberseite des Hebelarmes eine an den Schwenkweg des Kontakthebels (3) angepaßte Kurvenform aufweist. Fließt ein Strom durch den thermischen Auslöser, so krümmt sich der aufgrund des Innenwiderstandes sich erwärmende Bimetallstreifen (8a) mit seinem freien Ende (8c) in Richtung des Entklinkungshebels (12) und greift hinter dessen Hebelarm (12b). Kommt es zur weiteren Erwärmung des Bimetallstreifens durch einen unzulässigen überstrom, dann wird der Entklinkungshebel so weit im Uhrzeigersinn verschwenkt, daß das Ende (2a) des Klinkenhebels vom Hebelarm (12a) angehoben und die Verklinkung gelöst wird. Unter der Wirkung der Zugfeder (4) verschwenkt der Kontakthebel (3) sodann in Ausschaltrichtung.

Der über das Festkontaktstück (5) ebenfalls im Strompfad zu einer nicht gezeigten weiteren Anschlußklemme liegende magnetische Auslöser (9) ist im wesentlichen durch eine von einem Rückschlußeisen umgebene Auslösespule (9a) mit darin geführtem Tauchanker (9b) gebildet. Letzterer arbeitet mit seinem als Stößel ausgebildeten Ende auf einen Auslösehebel (14), der um eine gehäusefeste Achse (14c) schwenkbar an der dem Entklinkungshebel (12) gegenüberliegenden Seite des Kontakthebels angeordnet ist. Der winkelförmige Auslösehebel greift mit seinem Hebelarm (14a) ebenfalls unter das abgewinkelte Ende (2a) des Klinkenhebels (2) in einer zum Hebelarm (12a) parallelen Ebene. Die Oberseite des Hebelarmes (14a) ist mit einer geschwungenen Kurvenbahn versehen und somit an den Bewegungsablauf des Klinkenhebels (2) beim Einschalten des Mechanismus optimal.angepaßt, während der andere Hebelarm (14b) des Auslösehebels hammerförmig ausgebildet ist. Der bei einem Kurzschlußstrom in Richtung des Hebelarmes (14b) vorschnellende Tauchanker (9b) schwenkt den Auslösehebel im Gegenuhrzeigersinn derart, daß dieser die Verklinkung (2a, 3a) löst und anschließend den Kontakthebel,vom Hammerkopf beschleunigt, in die gezeigte Offenstellung treibt, wobei die Zugfeder (4) zusätzlich als öffnungsfeder wirksam ist. Die Bewegung des Magnetauslösers (9) wird über den Auslösehebel (14) somit vollkommen unabhängig von der Entklinkungsbewegung des thermischen Auslösers (8) auf die Verklinkungsstelle übertragen.

Die unabhängig voneinander jeweils an zwei verschiedenen Seiten des Kontakthebels (3) im Gehäuse gelagerten Hebel (12 bzw. 14) übergreifen mit ihren Hebelarmen (12a bzw. 14a) den Kontakthebel im Bereich der Verklinkungsstelle 2a, 3a) derart, daß der Hebelarm (12a) des Entklinkungshebels unter und der Hebelarm (14a) des Auslösehebels über dem vorzugsweise als Flachteil ausgebildeten Kontakthebel zu liegen kommt. Dadurch ergeben sich für den an der Verklinkungsnase (3a) abgestützten Klinkenhebel (2) etwagleiche Entklinkungsbedingungen und ein Verkanten des abgewinkelten Endes (2a) ist praktisch ausgeschlossen. Auch lassen sich die kurvenförmigen Oberseiten der Hebelarme (12a bzw. 14a) optimal an den Bewegungsablauf des Klinkenhebels (2) während des Einschaltvorganges anpassen, um auch im Fehlerfall, d. h. bei überlast bzw. Kurzschluß , frühzeitig eine Entklinkung herbeizuführen, noch bevor der Kontakthebel seine übliche in Übertotpunktlage verspannte Position erreicht.

Eine Justierung des Schaltmechanismus ist nur hinsichtlich des thermischen Auslösers (8) erforderlich, da der magnetische Auslöser (9) sowie der Auslösehebel (14) im Rahmen der Herstellungstoleranzen ausreichend genau auf die Auslösebedingungen abgestimmt werden können. Wie eingangs beschrieben, ist der Bimetallstreifen (8a) an seinem Fußpunkt (8b) fest angeordnet und hat selbst keine Justiermöglichkeit. Die Justierung des thermischen Auslösers erfolgt vielmehr in besonderer Weise durch relative Lageveränderung des Entklinkungshebels (12), der mit seiner Lagerbohrung (12c) auf einem seinerseits exzentrisch auf dem bereits erwähnten Lagerkörper (13) angeordneten Zapfen (13a) gelagert ist. Der zylindrische Lagerkörper ist wiederum beim fertigen Schalter in nicht näher dargestellter Weise von außerhalb des Gehäuses einstellbar. Durch Drehen des im Gehäuse schwergängig gehaltenen Lagerkörpers läßt sich daher der Entklinkungshebel (12) aufgrund der Exzentrizität seiner Lagerstelle so verschieben, daß beim vorgegebenen überlaststrom und der dadurch hervorgerufenen Krümmung des Bimetallstreifens (8a) die Verklinkung über den Entklinkungshebel (12) auslösegenau aufgehoben wird und der Schaltmechanismus selbsttätig den Stromfluß an der Kontaktstelle unterbricht.

## Patentansprüche

1. Schaltmechanismus für einen Leitungsschutzschalter, bei dem mittels eines in Ausschaltrichtung federbelasteten Handbedienungsknebels (1) und eines an diesem schwenkbar angelenkten Klinkenhebels (2) ein Kontakthebel (3) gegen die Wirkung einer Feder (4) in Schließstellung mit einem festen Kontaktstück (5) bringbar und in dieser Schließstellung mit Unterstützung der Feder (4) gehalten ist, wobei der Kontakthebel (3) über eine Verklinkungsstelle (2a,3a) am Klinkenhebel (2) abgestützt ist, sowie mit einem auf die Verklinkungsstelle (2a,3a) einwirkenden, schwenkbar gelagerten Auslösehebel (14), der von einem magnetischen Auslöser (9) verdrehbar ist, mit einem vom Auslösehebel (14) getrennt schwenkbar gelagerten Entklinkungshebel (12), der seinerseits in einer zur Schwenkebene des Auslösehebels (14) parallelen Ebene angeordnet ist, und mit einem starr im Gehäuse (6) angeordneten, als Bimetallstreifen (8a) ausgeführten thermischen Auslöser (8), dadurch gekennzeichnet, daß die Verklinkungsstelle (2a,3a) allein zwischen dem am Handbedienungsknebel (1) angelenkten Klinkenhebel (2) und dem von diesem gestützten Kontakthebel (3) gebildet ist, daß der Auslösehebel (14) und der Entklinkungshebel (12) direkt auf den Klinkenhebel (2) einwirken, wobei der Entklinkungshebel (12) von dem nicht justierbar ausgeführten Bimetallstreifen (8a) bei überstrom beaufschlagt ist, und daß die Entklinkung durch den Auslösehebel (14) oder durch den Entklinkungshebel (12) jeweils unabhängig voneinander erfolgt.

2. Schaltmechanismus nach Anspruch 1, dadurch gekennzeichnet, daß der Entklinkungshebel (12) ein Winkelhebel ist, dessen Drehpunkt (12c) auf einem einstellbaren Lagerzapfen (13a) angeordnet ist.

3. Schaltmechanismus nach Anspruch 2, dadurch gekennzeichnet, daß der Lagerzapfen (13a) des Entklinkungshebels (12) exzentrisch auf einem im Gehäuse (6) drehbar angeordneten Lagerkörper (13) befindlich ist.

4. Schaltmechanismus nach einem der Ansprüche 1 bis 3, dadurch gekennzeichnet, daß der Auslösehebel (14) und der Entklinkungshebel (12) jeweils an einer entgegengesetzten Seite des vorzugsweise starren, eine Verklinkungsnase (3a) aufweisenden Kontakthebels (3) angeordnet sind.

5. Schaltmechanismus nach einem der Ansprüche 1 bis 4, dadurch gekennzeichnet, daß der Entklinkungshebel (12) an seinem einen Hebelarm (12b) direkt vom freien Ende (8c) des Bimetallstreifens (8a) in Entklinkungsrichtung beaufschlagt ist.

6. Schaltmechanismus nach einem der Ansprüche 1 bis 5, dadurch gekennzeichnet, daß der Entklinkungshebel (12) mit seinem anderen abgewinkelten Hebelarm (12a) unter ein abgewinkeltes Ende (2a) des Klinkenhebels (2) greift und bei einem Auslösevorgang im Uhrzeigersinn verschwenkbar ist.

7. Schaltmechanismus nach einem der Ansprüche 1 bis 4, dadurch gekennzeichnet, daß der Auslösehebel (14) mit einem abgewinkelten freien Hebelarm (14a) unter ein abgewinkeltes Ende (2a) des Klinkenhebels (2) greift und bei einem Auslösevorgang im Gegenuhrzeigersinn verschwenkbar ist.

8. Schaltmechanismus nach einem der Ansprüche 1 bis 7, dadurch gekennzeichnet, daß die am Klinkenhebel (2) angreifenden Hebelarme (12a bzw. 14a) des Auslösehebels (14) und des Entklinkungshebels (12) oberhalb des Kontakthebeldrehpunktes (3b,3c) gegenläufig übereinandergreifend jeweils an einer entgegengesetzten Breitseite des Kontakthebels (3) angeordnet sind.

9. Schaltmechanismus nach einem der Ansprüche 1 bis 8, dadurch gekennzeichnet, daß der Entklinkungshebel (12) ein metallisches Stanzteil ist, welches durch nachträgliche Oberflächenbehandlung elektrisch nichtleitend ausgebildet ist.

10. Schaltmechanismus nach einem der Ansprüche 1 bis 8, dadurch gekennzeichnet, daß der Entklinkungshebel (12) ein Formteil aus einem elektrisch nichtleitenden Werkstoff ist.

## Claims

1. Switching mechanism for a line protection switch, in which a contact lever ( 3) can be brought into closed setting with a fixed contact (5) against the action of a spring (4) by means of a manual operating toggle (1) spring-loaded in switching-off direction and a ratchet lever (2) pivotably articulated to the toggle and is kept in this closed setting with assistance of the spring (4), wherein the contact lever (3) is supported at the ratchet lever (2) by way of a latching place (2a, 3a), as well as with a pivotably mounted trigger lever (14) which acts on the latching place (2a, 3a) and which is rotatable by a magnetic trigger (9), with a release lever (12), which is pivotably mounted separately from the trigger lever (14) and which in turn is arranged in a plane parallel to the plane of pivotation of the trigger lever (14), and with a thermal trigger (8) rigidly arranged in the housing (6) and constructed as a bimetallic strip (8a), characterised thereby that the latching place (2a, 3a) is formed solely between the ratchet lever (2) articulated to the manual operating toggle (1) and the contact lever (3) supported by this toggle, that the trigger lever (14) and the release lever (12) act directly on the ratchet lever (2), wherein the release lever (12) is acted by the non-adjustably constructed bimetallic strip (8a) in the presence of excess current, and that the release is effected mutually independently by the trigger lever (14) or by the release lever (12).

2. Switching mechanism according to claim 1, characterised thereby that the release lever (12) is an angle lever, the fulcrum (12c) of which is arranged on an adjustable bearing pin (13a).

3. Switching mechanism according to claim 2, characterised thereby that the bearing pin (13a) of the release lever (12) is disposed eccentrically on a bearing body (13) rotatably arranged in the housing (6).

4. Switching mechanism according to one of claims 1 to 3, characterised thereby that the trigger lever (14) and the release lever (12) are respectively arranged at mutually opposite sides of the preferably rigid contact lever (3), which comprises a latching nose (3a).

5. Switching mechanism according to one of claims 1 to 4, characterised thereby that the release lever (12) is directly acted on in release direction at its one lever arm (12b) by the free end (8c) of the bimetallic strip (8a).

6. Switching mechanism according to one of claims 1 to 5, characterised thereby that the release lever (12) engages by its other, bent over lever arm (12a) under a bent over end (2a) of the ratchet lever (2) and is pivotable in clockwise sense in the case of a triggering process.

7. Switching mechanism according to one of claims 1 to 4, characterised thereby that the trigger lever (14) engages by a bent over free lever arm (14a) under a bent over end (2a) of the ratchet lever (2) and is pivotable in counter-clockwise sense in the case of a triggering process.

8. Switching mechanism according to one of claims 1 to 7, characterised thereby that the lever arms (12a and 14a), which engage at the ratchet lever (2), of the trigger lever (14) and the release lever (12) are arranged overlapping, in opposite sense, above the contact lever fulcrum (3b, 3c) and respectively at mutually opposite wide sides of the contact lever (3).

9. Switching mechanism according to one of claims 1 to 8, characterised thereby that the release lever (12) is a metallic stamped part, which is constructed to be electrically non-conductive by subsequent surface treatment.

10. Switching mechanism according to one of claims 1 to 8, characterised thereby that the release lever (12) is a moulded part of an electrically non-conductive material.

## Revendications

1. Mécanisme de commutation pour disjoncteur de protection, comportant un levier de contact (3) qui peut être amené en position de fermeture avec une pièce de contact (5) fixe contre l'action d'un ressort (4) et être maintenu dans cette position de fermeture avec l'appui du ressort (4), au moyen d'une manette de manoeuvre (1) chargée par ressort dans le sens de la coupure, et d'un levier d'encliquetage (2) articulé à cette dernière de façon à pouvoir pivoter, le levier de contact (3) se trouvant en appui sur le levier d'encliquetage (2) par le biais d'un encliquetage (2a, 3a); comportant également un levier déclencheur (14) pivotant, agissant sur l'encliquetage (2a, 3a), qui peut être tourné par un disjoncteur magnétique (9); un levier de décliquetage (12) pouvant pivoter séparément du levier déclencheur (14) et qui est placé quant à lui dans un plan parallèle au plan de pivotement du levier déclencheur (14); et un disjoncteur thermique (8) réalisé sous forme de bilame (8a), monté de façon rigide dans le boîtier (6), mécanisme de commande caractérisé en ce que l'encliquetage (2a, 3a) est prévu seulement entre le levier d'encliquetage (2) articulé à la manette de manoeuvre (1) et le levier de contact (3) en appui sur celui-ci, en ce que le levier déclencheur (14) et le levier de décliquetage (12) agissent directement sur le levier d'encliquetage (2), le levier de décliquetage (12) étant contacté en cas de surintensité de courant par le bilame (8a) non-ajustable et en ce que le décliquetage s'effectue par le levier déclencheur (14) ou par le levier de décliquetage (12), dans tous les cas indépendamment l'un de l'autre.

2. Mécanisme de commutation suivant la revendication 1, caractérisé en ce que le levier de décliquetage (12) est un levier coudé, dont le point d'appui (12c) est disposé sur un pivot (13a) ajustable.

3. Mécanisme de commutation suivant la revendication 2, caractérisé en ce que le pivot (13a) du levier de décliquetage (12) est placé excentriquement dans un logement (13) monté à rotation dans le boîtier (6).

4. Mécanisme de commutation suivant l'une quelconque des revendications 1 à 3, caractérisé en ce que le levier déclencheur (14) et le levier de décliquetage (12) sont placés chacun sur un côté opposé du levier de contact (3) de préférence rigide et muni d'un ergot d'encliquetage (3a).

5. Mécanisme de commutation suivant l'une quelconque des revendications 1 à 4, caractérisé en ce que le levier de décliquetage (12) est directement poussé dans le sens de décliquetage à un de ses bras (12b) par l'extrémité libre (8c) du bilame (8a).

6. Mécanisme de commutation suivant l'une quelconque des revendications 1 à 5, caractérisé en ce que le levier de décliquetage (12) s'engage par son autre bras coudé (12a) sous une extrémité coudée (2a) du levier d'encliquetage (2) et bascule dans le sens des aiguilles d'une montre lors d'un processus de déclenchement.

7. Mécanisme de commutation suivant l'une quelconque des revendications 1 à 4, caractérisé en ce que le levier déclencheur (14) s'engage par un bras libre coudé (14a) sous une extrémité coudée (2a) du levier d'encliquetage (2) et bascule dans le sens contraire des aiguilles d'une montre lors d'un processus de déclenchement.

8. Mécanisme de commutation suivant l'une quelconque des revendications 1 à 7, caractérisé en ce que les bras (12a ou 14a) du levier déclencheur (14) et du levier de décliquetage (12) qui agissent sur le levier d'encliquetage (2) sont disposés chacun au-dessus du point d'appui (3b, 3c) du levier de contact, sur une face large opposée du levier de contact (3), en se chevauchant en sens contraire.

9. Mécanisme de commutation suivant l'une quelconque des revendications 1 à 8, caractérisé en ce que le levier de décliquetage (12) est une pièce découpée métallique qui est rendue non-électroconductrice par un traitement de surface ultérieur.

10. Mécanisme de commutation suivant l'une quelconque des revendications 1 à 8, caractérisé en ce que le levier de décliquetage (12) est une pièce moulée dans une matière non-électroconductrice.
